# EUROPÄISCHE PATENTSCHRIFT

(11) **EP 0 345 527 B1**
(45) Veröffentlichungstag und Bekanntmachung des Hinweises auf die Patenterteilung: **03.03.1993**
(21) Anmeldenummer: 89109287.6
(22) Anmeldetag: 23.05.1989
(51) Int. Cl.: B01L 3/02

(54) **Ansaughilfe zur Flüssigkeitsentnahme aus einem Gefäss**
Auxiliary suction device for taking liquids from deep voluminous vessels
Dispositif auxiliaire d'aspiration pour le prélevement de liquides dans des récipients profonds de grand volume

(30) Priorität: 28.05.1988 DE 3818238
(43) Veröffentlichungstag der Anmeldung: 13.12.1989
(73) Patentinhaber: EPPENDORF-NETHELER-HINZ GMBH, D-22339 Hamburg (DE)
(72) Erfinder: Gora, Heinz-Jürgen, D-2000 Hamburg 71 (DE)

(56) Entgegenhaltungen:
- DE-B- 1 275 726
- US-A- 3 811 484
- US-A- 4 690 005

## Beschreibung

Aus der DE-C-2,926,691 ist eine Repetierpipette bekannt, an der eine mit einem Kolben versehene Ansaugeinrichtung mit einem konischen Ansaugstück anzuordnen ist. Der Kolben ist in einem Zylinder der Ansaugeinrichtung hin- und herbewegbar, so daß Flüssigkeiten beim Zurückziehen des Kolbens angesaugt und beim Vorschieben des Kolbens abgegeben werden können. Die Verwendung einer derartigen spritzenartigen Ansaugeinrichtung in Verbindung mit einer Repetierpipette dient im Laborbetrieb dazu, Flüssigkeiten aus einem Gefäß zu entnehmen und dosiert abzugeben. Bei den Flüssigkeiten handelt es sich üblicherweise um organische und anorganische Flüssigkeiten, Lösungsmittel, Säuren, Laugen und Reagenzien, wobei das angesaugte Flüssigkeitsvolumen in der ml-Größenordnung liegt.

Hierbei tritt häufig das Problem auf, daß die Flüssigkeit aus einem Gefäß entnommen werden muß, das so tief ist, daß mit dem Saugstück der Boden des Gefäßes nicht erreichbar ist. Außerdem soll trotz des bei der Flüssigkeitsentnahme sinkenden Flüssigkeitsniveaus im Gefäß immer gleichförmig dieselbe Flüssigkeitsmenge durch Saugwirkung entnommen werden können. Es sind zwar sogenannte Flaschendispenser bekannt, mit denen in ein offenes Zusatzgefäß gefördert werden kann, mit dem dann Flüssigkeit entnehmbar ist. Die Handhabung derartiger Flaschendispenser ist jedoch umständlich; außerdem sind sie aufwendig und teuer.

Der Erfindung liegt die Aufgabe zugrunde, eine Ansaughilfe für eine mit einem Kolben versehene Ansaugeinrichtung mit einem Saugstück zur Flüssigkeitsentnahme aus einem Gefäß zu schaffen, das so tief ist, daß mit dem Saugstück der Boden des Gefäßes nicht erreichbar ist. Insbesondere soll durch die erfindungsgemäß vorgesehene Ansaughilfe ein Umfüllen der Flüssigkeit aus dem tiefen Gefäß in ein flaches Gefäß vermieden werden, was insbesondere bei der Verarbeitung aggressiver Substanzen problematisch wäre. Außerdem soll eine gleichbleibende Handhabung unter Aufrechterhaltung gleicher Saugbedingungen ermöglicht werden.

Diese Aufgabe wird durch die im Patentanspruch 1 definierte Erfindung gelöst.

Aus der US-A-3,273,402 ist bereits ein Gerät bekannt, bei dem durch eine mit einem Kolben versehene Ansaugeinrichtung über ein eine Entnahmekammer bildendes Gehäuse, ein Rückschlagventil und ein Rohr eine Flüssigkeit aus einem Gefäß entnommen werden kann. Hierbei handelt es sich jedoch nicht um eine Ansaughilfe für eine getrennte Ansaugeinrichtung wie eine Pipette oder Pipettiervorrichtung. Vielmehr handelt es sich um eine Fördereinrichtung für eine Flüssigkeitsverdünnungsanlage, bei der die Ansaugeinrichtung einstückig an der Entnahmekammer angesetzt ist und das die Entnahmekammer bildende Gehäuse örtlich getrennt zu dem Gefäß angeordnet wird.

Aus dem DE-U-19 54 583, der GB-A-950,304 und der DE-A-32 04 118 sind Dosiereinrichtungen bekannt, bei denen über ein Rohr Flüssigkeit aus einem Gefäß in eine Zwischenkammer gefördert wird, um von da abgegeben zu werden. Bei diesen Dosiervorrichtungen wird jedoch die Flüssigkeit durch das Rohr dadurch nach oben gefördert, daß das elastisch ausgebildete Gefäß manuell zusammengedrückt wird.

Die erfindungsgemäß ausgebildete Ansaughilfe erlaubt es, Flüssigkeit aus einem Gefäß zu entnehmen, das für das Saugstück einer getrennten Ansaugeinrichtung wie einer Pipette oder Pipettiervorrichtung zu tief ist. Zur Flüssigkeitsentnahme wird das die Entnahmekammer bildende Gehäuse auf das Gefäß aufgesetzt, wobei das Rohr in das Gefäß, zweckmäßigerweise bis unmittelbar über dessen Boden eintaucht; anschließend wird das Saugstück der getrennten Ansaugeinrichtung in die Eintrittsöffnung des Gehäuses dichtend eingeführt. Wird nun der Kolben der Ansaugeinrichtung in einem Saughub nach oben gezogen, so wird durch den hierdurch erzeugten Unterdruck Flüssigkeit aus dem Gefäß durch das Rohr in die Entnahmekammer und von dort in die Ansaugeinrichtung angesaugt. Dies wird dadurch ermöglicht, daß die Entnahmekammer einerseits über das Rohr mit dem Gefäßinneren und andererseits über die Eintrittsöffnung mit der Ansaugeinrichtung verbunden, im übrigen jedoch gegen die Umgebung verschlossen ist. Das Rückschlagventil sorgt hierbei dafür, daß bei einem Saughub in das Rohr und die Entnahmekammer gelangte Flüssigkeit nicht in das Gefäß zurückfließen kann.

Zweckmäßigerweise wird in einem ersten Saughub die Entnahmekammer bis zu einem durch das untere Ende des Saugstückes vorgegebenen Pegelstand mit der Flüssigkeit gefüllt. Anschließend kann dann mit der Ansaugeinrichtung in Form einer Pipette oder Pipettiervorrichtung kontinuierlich Flüssigkeit aus dem in der Entnahmekammer gebildeten Zwischenvolumen entnommen werden, das über das Rohr kontinuierlich nachgefüllt wird, so daß der Stand der Flüssigkeit in der Entnahmekammer praktisch konstant bleibt.

Bei Verwendung besonders kleinvolumiger Ansaugeinrichtungen kann zur sicheren Befüllung der Entnahmekammer zunächst einmalig eine größervolumige Ansaugeinrichtung verwendet werden.

Die erfindungsgemäß ausgebildete Ansaughilfe ist konstruktiv einfach und funktionssicher. Insbesondere macht sie teure Flaschendispenser oder dgl. überflüssig. Auch ein Umgießen der Flüssigkeit aus dem tiefen Gefäß in ein flaches Gefäß ist nicht mehr erforderlich.

Gemäß einer bevorzugten Ausführungsform der Erfindung besteht das Gehäuse aus einer unteren Gehäuseschale und einer oberen Gehäuseschale, die dicht miteinander verbunden sind. Die obere Mündung des Rohres oder eines das Rohr aufnehmenden rohrförmigen Ansatzes ist hierbei nahe der Deckwand der oberen Gehäuseschale angeordnet. Die obere Mündung bildet somit im Inneren der Entnahmekammer einen Überlauf für die Flüssigkeit, wobei der sich in der Entnahmekammer befindende Pegelstand der Flüssigkeit sich in Abhängigkeit von der jeweiligen Eintauchtiefe des Saugstückes bildet. In jedem Fall liegt dieser Pegelstand unterhalb der oberen Mündung des Rohres bzw. des rohrförmigen Ansatzes, während oberhalb des Pegelstandes der Flüssigkeit das Gehäuse mit Luft gefüllt ist.

Weitere vorteilhafte Ausgestaltungen der Erfindung sind in den Unteransprüchen gekennzeichnet.

Die Erfindung wird im folgenden anhand von Ausführungsbeispielen erläutert, die in den Zeichnungen dargestellt sind. Es zeigt:
- Fig. 1: eine Seitenansicht einer Ausführungsform einer Ansaughilfe;
- Fig. 2: eine der Fig. 1 entsprechende Ansicht einer anderen Ausführungsform der Ansaughilfe;
- Fig. 3: eine Draufsicht auf die Eintrittsöffnung mit einer Dichtung in schematischer Darstellung;
- Fig. 4: eine Seitenansicht einer weiteren Ausführungsform.

Die dargestellte Ansaughilfe besitzt ein Gehäuse 1. Dieses besteht aus einer unteren Gehäuseschale 2 und einer flüssigkeitsdicht angeflanschten oberen Gehäuseschale 3. Der Innenraum zwischen den beiden Gehäuseschalen 2 und 3 bildet eine Entnahmekammer 4. Aus der unteren Gehäuseschale 2 ragt ein Rohr 5 nach unten.

In Figur 1 ist untere Gehäuseschale 2 auf dem Rand 6 der Mündung eines als Flasche ausgebildeten Gefäßes 7 angeordnet. In dem Gefäß 7 befindet sich Flüssigkeit 8 mit einem Pegelstand 9, der mit zunehmender Flüssigkeitsentnahme sinkt.

Das Rohr 5 reicht bis auf den Boden 10 des Gefäßes 7 und hat umfangsmäßig verteilte, nach oben gerichtete Einschnitte 11. Gemäß einer anderen Ausführungsform ist das Rohr 5 so kurz, daß es oberhalb des Bodens 10 endet. Diese Anordnung hat den Zweck, Flüssigkeit aus dem Gefäß 7 solange entnehmen zu können, wie noch Flüssigkeit im Gefäß 7 vorhanden ist. Das Gehäuse 1 hat in der oberen Gehäuseschale 3, und zwar in der Deckwand 12 eine Eintrittsöffnung 13. Durch die Eintrittsöffnung 13 ist das konische Saugstück 14 einer spritzenartigen Ansaugeinrichtung 15 einsetzbar, die an einer Pipettenvorrichtung oder einer Repetierpipette angeordnet ist. Die Eintrittsöffnung 13 ist entsprechend konisch gestaltet und bildet insofern einen Dichtkegel für das konische Saugstück 14, das somit mit seinem unteren Ende bis zu einer bestimmten Tiefe in die Entnahmekammer 4 ragt.

Gemäß einer (nicht gezeigten) Ausführungsform kann das Rohr 5 einteilig mit der unteren Gehäuseschale 2 ausgebildet sein. Seine Mündung liegt dicht unter der Deckwand 12.

In dem dargestellten Ausführungsbeispiel ist in der unteren Gehäuseschale 2 ein rohrförmiger Ansatz 17 gebildet, der sich nach oben bis kurz unter die Deckwand 12 erstreckt und nach unten aus dem Boden 18 der unteren Gehäuseschale 2 heraustritt und nach innen gerichtete Dichtungsvorsprünge 19 hat. In den rohrförmigen Ansatz 17 ist das Rohr 5 flüssigkeitsdicht eingesetzt. Seine Einsatztiefe kann in Grenzen eingestellt werden, je nachdem wie weit das Rohr 5 in den rohrförmigen Ansatz 17 eingeschoben wird.

Der rohrförmige Ansatz 17 hat unterhalb seiner oberen Mündung 16 eine nach innen gerichtete, nach oben konkave schalenartige Profilierung 20 mit einem mittlerem Durchgang 21. Die Oberseite bildet einen Ventilsitz 22 für einen kugelförmigen Ventilkörper 23, der den Innenraum des Rohres 5 abdichtet, wenn eine nach unten gerichtete Saugkraft oder eine von oben gerichtete Druckkraft auftritt. Ein Ausschwimmen des Ventilkörpers 23 aus der Mündung 16 wird durch einen in die Mündung 16 ragenden Ansatz 25 an der Deckwand 12 des Gehäuses verhindert. Anstelle des Ansatzes 25 kann auch die Deckwand 12 direkt als Anschlag für den Ventilkörper 23 dienen, um ihn in dem rohrförmigen Ansatz 17 oberhalb des Ventilsitzes 22 zu halten.

Um Flüssigkeit aus dem Gefäß 7 entnehmen zu können, wird, nachdem die Ansaughilfe auf dem Gefäß 7 positioniert wurde, das Saugstück 14 der Ansaugeinrichtung 15 in die Eintrittsöffnung 13 eingesetzt. Bei einem Saughub der Ansaugeinrichtung 15 entsteht in der Entnahmekammer 4 ein Unterdruck, durch den über das Rohr 5 Flüssigkeit aus dem Gefäß 7 angesaugt wird. Dabei hebt sich der Ventilkörper 23 von seinem Sitz 22, und die Flüssigkeit steigt durch das Rohr 5 nach oben und fließt aus der oberen Mündung 16 in die Entnahmekammer 4. Hat die Flüssigkeit in der Entnahmekammer 4 einen Pegelstand 24 erreicht, der unmittelbar oberhalb der unteren Mündung 26 des Ansaugstückes 14 liegt, so wird bei Fortsetzung des Saughubes die Flüssigkeit aus der Entnahmekammer 4 in die Ansaugeinrichtung 15 eingezogen.

Reicht der erste Saughub der Ansaugeinrichtung 15 nicht aus, um die Entnahmekammer bis zum Pegelstand 24 mit Flüssigkeit zu füllen und darüberhinaus Flüssigkeit in die Ansaugeinrichtung 15 zu ziehen, so müßten ein zweiter oder auch mehrere Saughübe erfolgen. Der jeweils in die Entnahmekammer 4 gerichtete Druckhub sorgt dann dafür, daß der Ventilkörper 23 gegen seinen Ventilsitz 22 gedrückt wird und somit das Rohr 5 mit Flüssigkeit gefüllt bleibt. Entsprechend bleibt der Pegelstand 24 erhalten, wenn er einmal erreicht ist. Der sich dabei ergebende Überdruck in der Entnahmekammer 4 wird durch ein Entlüftungsventil 45 entlastet.

Das Entlüftungsventil 45 kann jedoch vermieden werden, wenn nach dem ersten Ansaughub das Saugstück 14 der Ansaugeinrichtung 15 aus der Eintrittsöffnung 13 entnommen wird und dann der Kolben der Ansaugeinrichtung 15 in einem Druckhub zu seiner Ausgangsstellung zurückgeführt wird.

Figur 2 zeigt eine entsprechende Ausführungsform mit gleichen Bezugszeichen, wobei aber das Rückschlagventil mit dem Ventilkörper 23' am unteren Ende des Rohres 5 angeordnet ist. Hierbei ist der Ventilkörper 23' in einem Aufsatzstück 27 angeordnet, das seitliche Öffnungen 28 zum Eintritt der Flüssigkeit hat. Das Aufsatzstück 27 kann abziehbar sein, so daß die Länge des Rohres 5 auch in dieser Ausführungsform an die Tiefe des Gefäßes angepaßt werden kann. Es versteht sich im übrigen, daß über den Öffnungen 28 durch eine Verjüngung des Aufsatzstückes 27 ein Ventilsitz 35 für den Ventilkörper 23' geschaffen wird, der innerhalb des Aufsatzstückes 27 und unterhalb des unteren Rohrendes genügend Raum hat, um abzuheben.

Der an der unteren Gehäuseschale 2 angeordnete rohrförmige Ansatz 17 ist durch eine enge Passung mit dem Rohr 5 verbunden. Auch in diesem Zusammenhang ist eine Anpassungsmöglichkeit an die Flaschentiefe durch unterschiedliches Einschieben des Rohres 5 in den rohrförmigen Ansatz 17 gegeben.

In Figur 2 ist der untere Pegelstand 24 als Mindestfüllstandshöhe entsprechend einer maximalen Länge des Ansatzstückes 14 eingezeichnet. Ferner ist ein oberer Pegelstand 29 unterhalb der oberen Mündung 16 des Rohres 5 entsprechend einer minimalen Länge des Ansatzstückes 14 angegeben.

Die Figur 3 zeigt eine Draufsicht auf die Eintrittsöffnung 13. Sie hat einen flanschartigen Rand 30 und ist im Inneren von einer Dichtung 31 in Form einer Membrane durchsetzt, die von ihrer Mitte ausgehende sternförmige Einschnitte 32, 33 und 34 hat. Wenn das Saugstück 14 in die Eintrittsöffnung 13 eingedrückt wird, geht es in der Mitte glatt durch. Dabei findet das Ansaugstück 14 eine sichere Dichtung im konusförmigen Anlagebereich. Bei Rückzug kehren die elastischen Sektoren zwischen den Einschnitten 32 bis 34 in ihre Ausgangsstellung zurück und schließen diese Eintrittsöffnung 13 im wesentlichen, so daß auch in diesem Fall eine Verdunstung weitestgehend ausgeschlossen ist.

Bei dem Ausführungsbeispiel der Figur 4 ist eine Schale 40 vorgesehen, die nach oben offen ist. Von ihr geht das nach unten gerichtete Rohr 5 aus. Unterhalb eines konischen bzw. kegelförmigen Wandteils 41 der Schale 40 und unterhalb einer mittleren Durchgangsöffnung 37 befindet sich das Rückschlagventil mit dem Ventilsitz 22 und dem kugelförmigen Ventilkörper 23.

Die Schale 40 hat einen von der Durchgangsöffnung 37 nach unten gehenden, leicht konischen Stutzen 39, in welchem das Rückschlagventil 22, 23 angeordnet ist. Auf diesen Stutzen 39 ist das Rohr 5 abdichtend aufgeschoben.

In der Schale 40 und in den Stutzen 39 hineinragend ist eine den jeweiligen Wandteilen in der Form angepaßter Einsatz 42 angeordnet. Er bildet einen abdichtenden Sitz für das Saugstück 14 der mit einem Kolben versehenen Ansaugeinrichtung 15.

Der untere Rand 43 des Einsatzes 42 bildet zugleich ein Widerlager bzw. ein Halteelement für den Ventilkörper 23, falls er aufschwimmt. Sein Durchmesser ist größer als der Durchgangsdurchmesser des unteren Randes 43.

Der von dem Stutzen 39, dem Ventil 22, 23 und dem Einsatz 42 gebildete Raum bildet die Entnahmekammer 4, über die Flüssigkeit aus dem Rohr 5 in das Saugstück 14 der Ansaugeinrichtung 15 gesaugt werden kann.

## Patentansprüche

1. Ansaughilfe für eine mit einem Kolben versehene Ansaugeinrichtung mit einem Saugstück zur Flüssigkeitsentnahme aus einem Gefäß, das so tief ist, daß mit dem Saugstück der Boden des Gefäßes nicht erreichbar ist, mit
- einem in das Gefäß (7) einführbaren Rohr (5),
- einem dem Rohr (5) zugeordneten, das Rohr (5) entgegen der Ansaugrichtung schließenden Rückschlagventil (22, 23; 35, 23'); und
- einem auf das Gefäß (7) lösbar aufsetzbaren Gehäuse (1, 2, 3, 12, 18; 39, 42), in welches das Rohr (5) dichtend mündet, wobei
- durch das Gehäuse (1, 2, 3, 12, 18; 39, 42) eine Entnahmekammer (4) für die Aufnahme eines Zwischenvolumens gebildet ist und
- in dem Gehäuse (1, 2, 3, 12, 18; 39, 42) eine Eintrittsöffnung (13) für das Saugstück (14) der Ansaugeinrichtung (14, 15) vorgesehen ist, in welche das Saugstück (14) dichtend eingeführt werden kann,
- so daß durch die Ansaugeinrichtung (14, 15) in der Entnahmekammer (4) ein Unterdruck erzeugbar ist.

2. Ansaughilfe nach Ansprüch 1, dadurch gekennzeichnet, daß das Gehäuse (1) aus einer unteren Gehäuseschale (2) und einer oberen Gehäuseschale (3) besteht, wobei die obere Mündung (16) des Rohres (5) oder eines das Rohr (5) aufnehmenden rohrförmigen Ansatzes (17) nahe der Deckwand (12) der oberen Gehäuseschale (3) angeordnet ist.

3. Ansaughilfe nach Anspuch 1 oder 2, dadurch gekennzeichnet, daß das Rückschlagventil (22, 23) unterhalb der oberen Mündung (16) des Rohres (5) im Gehäuse angeordnet ist.

4. Ansaughilfe nach Anspruch 1 oder 2, dadurch gekennzeichnet, daß das Rückschlagventil (35, 23') in einem Aufsatzstück (27) am unteren Ende des Rohres (5) angeordnet ist.

5. Ansaughilfe nach einem der Ansprüche 1 bis 4, dadurch gekennzeichnet, daß das Rohr (5) aus abschneidbarem Material besteht.

6. Ansaughilfe nach einem der Ansprüche 1 bis 5, dadurch gekennzeichnet, daß die Eintrittsöffnung (13) kegelförmig entsprechend der konischen Gestalt der Spitze (14) der spritzenartigen Ansaugeinrichtung (15) ausgebildet ist.

7. Ansaughilfe nach einem der Ansprüche 1 bis 6, dadurch gekennzeichnet, daß im oberen Bereich des Gehäuses (1) ein Entlüftungsventil (45) angeordnet ist.

8. Ansaughilfe nach einem der Ansprüche 1 bis 7, dadurch gekennzeichnet, daß in der Eintrittsöffnung (13) eine sich bei Einführung des Saugstücks (14) öffnende und bei Abzug des Saugstücks (14) schließende Dichtung (31) angeordnet ist.

9. Ansaughilfe nach Anspruch 1, dadurch gekennzeichnet, daß die Entnahmekammer (4) von einem am Unterteil einer Schale (40) vorgesehenen Stutzen (39) und einem in den Stutzen (39) der Schale (40) hineinführenden Einsatz (42) gebildet ist.

10. Ansaughilfe nach Anspruch 9, dadurch gekennzeichnet, daß auf den Stutzen (39) der Schale (40) das Rohr (5) aufschiebbar ist, wobei das Rückschlagventil (22, 23) am unteren Ende des Stutzens (39) angeordnet ist.

11. Ansaughilfe nach einem der Ansprüche 1 bis 8, dadurch gekennzeichnet, daß der untere Bereich (2) des Gehäuses (1) kegelförmig ausgebildet ist, um eine Anlage und Zentrierung auf dem Rand (6) des Gefäßes (7) zu ermöglichen.

## Claims

1. An auxiliary sucking device for a piston-type sucking device having a sucking element for taking liquid from a vessel which is of a depth such that the sucking element cannot reach the bottom of the vessel, comprising
- a tube (5) adapted to be introduced into the vessel (7),
- a check valve (22,23; 35,23') associated with the tube (5) and closing the tube (5) in a direction opposite to the sucking direction;
- a bowl (1,2,3,12,18; 39,42) adapted to be detachably mounted on the vessel (7), the tube (5) sealingly extending into the bowl;
- the bowl (1,2,3,12,18; 39,42) defining a space (4) for holding a stand-by volume of liquid and
- an inlet opening (13) for receiving the sucking element (14) of the sucking device (14,15) being provided in the bowl (1,2,3,12,18; 39,42), the inlet opening being adapted to sealingly receive the sucking element (14),
- such that the sucking device (14,15) is adapted to produce a vacuum in said space (4).

2. An auxiliary sucking device according to claim 1, characterized in that the bowl (1) comprises a lower bowl member (2) and an upper bowl member (3), the upper mouth (16) of the tube (5) or of a tube-like projection (17) of the tube (5) being positioned adjacent the top wall (12) of the upper bowl member (3).

3. An auxiliary sucking device according to claim 1 or 2, characterized in that the check valve (22,23) is disposed below the upper mouth (16) of the tube (5) within the bowl.

4. An auxiliary sucking device according to claim 1 or 2, characterized in that the check valve (35,23') is disposed in a fitting (27) at the lower end of the tube (5).

5. An auxiliary sucking device according to any of claims 1 to 4, characterized in that the tube (5) is made from a material adapted to be cut to length.

6. An auxiliary sucking device according to any of claims 1 to 5, characterized in that the inlet opening (13) is of conical shape corresponding to the conical shape of the tip (14) of the syringe-like sucking device (15).

7. An auxiliary sucking device according to any of claims 1 to 6, characterized in that a vent valve (45) is disposed in the upper area of the bowl (1).

8. An auxiliary sucking device according to any of claims 1 to 7, characterized in that the inlet opening (13) includes a sealing member (31) arranged to open when the sucking element (14) is inserted therein and to close when the sucking element (14) is removed.

9. An auxiliary sucking device according to claim 1, characterized in that said space (4) comprises a pipe (39) provided at the lower part of a cup (40) and an insert leading into the pipe (39) of the cup (40).

10. An auxiliary sucking device according to claim 9, characterized in that the tube (5) is adapted to be positioned upon the pipe (39) of the cup (40), the check valve (22,23) being provided at the lower end of the pipe (39).

11. An auxiliary sucking device according to any of claims 1 to 8, characterized in that the lower area (2) of the bowl (1) is of conical shape so as to enable its seating and centering upon a rim (6) of the bowl (7).

## Revendications

1. Dispositif auxiliaire d'aspiration pour un appareil d'aspiration doté d'un piston et d'un élément aspirant pour prélever un liquide d'un récipient qui est tellement profond que l'élément aspirant ne permet pas d'atteindre le fond du récipient, comprenant :
- un tube (5) qui peut être introduit dans le récipient (7),
- un clapet antiretour (22, 23; 35, 23'), associé au tube (5) et fermant celui-ci à l'encontre de la direction d'aspiration; et
- un boîtier (1, 2, 3, 12, 18; 39, 42), qui peut être monté de manière amovible sur le récipient (7) et dans lequel débouche le tube (5), avec étanchéité,
- le boîtier (1, 2, 3, 12, 18; 39, 42) formant une chambre de prélèvement (4) pour recevoir un volume intermédiaire et
- une ouverture d'introduction (13) pour l'élément aspirant (14) du dispositif d'aspiration (14, 15) étant prévue dans le boîtier (1, 2, 3, 12, 18; 39, 42), ouverture dans laquelle l'élément aspirant (14) peut être introduit avec étanchéité,
- de sorte que le dispositif d'aspiration (14, 15) permet de produire une dépression dans la chambre de prélèvement (4).

2. Dispositif auxiliaire d'aspiration selon la revendication 1, caractérisé en ce que le boîtier (1) est constitué d'une coque inférieure (2) et d'une coque supérieure (3), l'embouchure supérieure (16) du tube (5) ou d'un appendice tubulaire (17) recevant le tube (5) étant disposée à proximité de la paroi supérieure (12) de la coque supérieure de boîtier (3).

3. Dispositif auxiliaire d'aspiration selon la revendication 1 ou 2, caractérisé en ce que le clapet antiretour (22, 23) est disposé en dessous de l'embouchure supérieure (16) du tube (5) dans le boîtier.

4. Dispositif auxiliaire d'aspiration selon la revendication 1 ou 2, caractérisé en ce que le clapet antiretour (35, 23') est disposé dans un élément rapporté (27) à l'extrémité inférieure du tube (5).

5. Dispositif auxiliaire d'aspiration selon l'une quelconque des revendications 1 à 4, caractérisé en ce que le tube (5) est réalisé en un matériau pouvant être coupé.

6. Dispositif auxiliaire d'aspiration selon l'une quelconque des revendications 1 à 5, caractérisé en ce que l'ouverture d'introduction (13) est réalisée conique, en conformité avec la forme conique de la pointe (14) du dispositif d'aspiration du genre seringue (15).

7. Dispositif auxiliaire d'aspiration selon l'une quelconque des revendications 1 à 6, caractérisé en ce qu'une soupape de mise à l'atmosphère (45) est disposée dans la partie supérieure du boîtier (1).

8. Dispositif auxiliaire d'aspiration selon l'une quelconque des revendications 1 à 7, caractérisé en ce qu'un joint d'étanchéité (31), qui s'ouvre lors de l'introduction de l'élément aspirant (14) et qui se ferme lorsque l'élément aspirant (14) est retiré, est disposé dans l'ouverture d'introduction (13).

9. Dispositif auxiliaire d'aspiration selon la revendication 1, caractérisé en ce que la chambre de prélèvement (4) est formée par une tubulure (39) prévue en bas d'une coque (40), et un élément rapporté (42) pénétrant dans la tubulure (39) de la coque (40).

10. Dispositif auxiliaire d'aspiration selon la revendication 9, caractérisé en ce que le tube (5) peut être enfilé sur la tubulure (39) de la coque (40), le clapet antiretour (22, 23) étant disposé à l'extrémité inférieure de cette tubulure (39).

11. Dispositif auxiliaire d'aspiration selon l'une quelconque des revendications 1 à 8, caractérisé en ce que la partie inférieure (2) du boîtier (1) est réalisée conique, afin de permettre une application et un centrage sur le bord (6) du récipient (7).
